# EUROPÄISCHE PATENTSCHRIFT

(11) **EP 0 646 212 B1**
(45) Veröffentlichungstag und Bekanntmachung des Hinweises auf die Patenterteilung: **10.02.1999**
(21) Anmeldenummer: 94911104.1
(22) Anmeldetag: 05.04.1994
(51) Int. Cl.: E06B 5/16, E06B 3/26, E06B 3/60

(54) **FEUERSCHUTZABSCHLUSS IM GEBÄUDEBEREICH INSBESONDERE FEUERSCHUTZ-TÜR ODER -FENSTER**
FIRE BARRIER FOR BUILDINGS, ESPECIALLY A FIRE DOOR OR WINDOW
FERMETURE COUPE-FEU UTILISEE DANS LE DOMAINE DE LA CONSTRUCTION, NOTAMMENT PORTE OU FENETRE COUPE-FEU

(30) Priorität: 06.04.1993 DE 4311284; 22.11.1993 DE 4339744
(43) Veröffentlichungstag der Anmeldung: 05.04.1995
(73) Patentinhaber: Hörmann KG Eckelhausen, D-66625 Nohfelden (DE)
(72) Erfinder: HÖRMANN, Thomas, J., D-66606 St. Wendel (DE)
(74) Vertreter: Flügel, Otto, Dipl.-Ing.
(86) Internationale Anmeldenummer: DE9400381
(87) Internationale Veröffentlichungsnummer: WO9423168

(56) Entgegenhaltungen:
- EP-A- 0 553 688
- DE-A- 3 907 654
- DE-A- 4 011 605
- DE-U- 9 105 504
- DE-U- 9 211 944
- GB-A- 476 300
- GB-A- 670 063
- GB-A- 2 065 207
- GB-A- 2 190 125
- GB-A- 2 192 019
- US-A- 1 900 177

## Beschreibung

Die Erfindung betrifft einen Feuerschutzabschluß im Gebäudebereich, insbesondere Feuerschutz-Tür oder -Fenster, mit einem im Flügel- und/oder Zargenbereich vorgesehenen Rahmen aus einem Metallprofil, insbesondere Stahlblechprofil, in dessen Profilinnenraum sich ein bei Erwärmung endotherm reagierendes Brandschutzmaterial befindet. Ein solcher Feuerschutzabschluß ist aus der DE-A-40 11 605 bekannt, auf die weiter unten näher eingegangen wird.

Aus dem DE-GM 91 06 477.5 ist es bekannt, die Rahmen von Feuerschutzabschlüssen - sei es im Zargen- oder im Flügelbereich - so auszubilden, daß metallische Wärmebrücken ganz vermieden sind, was zu mehrteiligen Rahmen profilen unterschiedlicher Werkstoffe führt. Andererseits wurde vorgeschlagen, rohrförmige Metallhohlprofile mit Wärmeschutzeinlagen zu versehen, bei denen in die etwa senkrecht zur Rahmenebene verlaufenden Wandungen Materialunterbrechungen in Form von in Rahmenlängsrichtung verlaufenden Langlöchern eingearbeitet sind, um dadurch Wärmebrücken entsprechend kleinen Querschnittes zu schaffen, was neben der entsprechenden Bearbeitung des Profilbleches vor allem die Festigkeit des Rahmens und damit die zu verwendende Blechdicke beeinflußt bzw. andere Festigkeit steigernde Maßnahmen verlangt.

Aus der GB-A-2 065 207 geht ein Rahmenprofil für einen Feuerschutzabschluß hervor, das zwei getrennte Hohlprofile aufweist, zwischen die in Wärmedurchgangsrichtung gesehen Isolierkörper eingesetzt sind, die regelmäßig Asbest enthalten sollen und daher brüchig sind, jedenfalls keine besondere Festigkeit aufweisen, weshalb die beiden Hohlprofile mittels Schrauben und Nieten (nicht dargestellt) zusammen gehalten sind, die den Isolierkörper durchgreifen.

Bereits in der eingangs erwähnten DE-A-40 11 605 ist ein einteiliges Profil mit einem an einer Wärmedurchgangsrichtung sich erstreckenden Profilwandung anliegenden Isolierkörper vorgeschlagen, der bei Wärmeeinwirkung endotherm reagiert. Der Rahmen dieses bekannten Feuerschutzabschlusses besteht aus einem in sich geschlossenen rohrförmig ausgebildeten Metallprofil, in dessen Innenraum der Isolierkörper im Rahmen der Herstellung eingesetzt werden muß. Damit ist die Herstellung auch dieses bekannten Feuerschutzabschlusses relativ aufwendig.

Der Erfindung liegt die Aufgabe zugrunde, einen Feuerschutzabschluß der in Rede stehenden Art zu schaffen, der bei besonders einfacher Herstellung einen stabilen und genügend wärmeübergangsreduzierten Aufbau erlaubt.

Ausgehend von einem Feuerschutzabschluß der eingangs genannten Art wird diese Aufgabe erfindungsgemäß dadurch gelöst, daß das Metallprofil einstückig als Schale und im Querschnitt generell C-förmig mit aufeinander zu gerichteten Schenkelabschnitten ausgebildet ist, deren Endbereiche etwa in Parallellage zueinander in den Profilinnenraum auf die Innenseite des C-Mittelsteges gerichtet abgebogen sind, der den Spaltraum zwischen Zarge und Flügel begrenzt, zwischen welche Endbereiche an diesem anliegend eine Platte aus Brandschutzmaterial eingesetzt ist, die mit ihrer einen Längsstirnseite an dem C-Mittelsteg anliegt.

Die einstückige - schalenförmige - Ausbildung des Rahmenprofils erlaubt die Herstellung praktisch in einem Verformungsarbeitsgang aus einem Blech, insbesondere bei Verwendung von Stahl, ein durchgehendes und insoweit nacharbeitfreies Extrudieren, beispielsweise bei Verwendung von Aluminium, und dergleichen. Das Profil ist aufgrund seiner einfassenden Gestaltung mit den einzelnen Abbiegungen sehr biegewiderstandsfähig.

Der C-Mittelsteg des Metallprofiles bildet dabei zwar eine verhältnismäßig großvolumige Brücke für den Wärmeübergang im Brandfall von der befeuerten Seite auf die andere Seite des Feuerschutzabschlusses, doch wird die übergehende Wärme durch die in besonderer Weise eingesetzte Platte aus bei Erwärmung endotherm reagierendem Brandschutzmaterial reduziert, nämlich zum einen durch die großflächige, haltende Anlage der Platte an den etwa parallel verlaufenden Endbereichen der Schenkelabschnitte - was auch unter Vorspannung entsprechend innig sichergestellt werden kann - und zum anderen durch die Anlage der einen Stirnlängsseite der Platte an dem C-Mittelsteg des Metallprofiles - gegebenenfalls unter entsprechender Druckbeaufschlagung in Richtung dieser letzteren Anlage.

Das bei Erwärmung endotherm reagierende Brandschutzmaterial der Platte nimmt Wärme auf, beispielsweise durch Erhitzung und Verdampfung kristallinen Wassers. Entsprechend wird im Brandfall dem Metallprofil Wärme entzogen, und zwar den Schenkeln über deren Endbereiche und vor allem dem für den Wärmeübergang von der einen Seite des Feuerschutzabschlusses auf die andere besonders beachtlichen C-Mittelsteg des Metallprofils. Ein Beispiel für ein solches Brandschutzmaterial beruht auf der Basis von Kalziumsylikat.

In besonders bevorzugter Ausgestaltung ist an der bzw. den den Spaltbereich zwischen den Rahmen der Zarge und des Flügels begrenzenden Außenseite des C-Mittelsteges ein unter Brandverhältnissen aufschäumender Streifen aus einem Brandschutzwerkstoff für diese Zwecke bekannter Art angeordnet. Dadurch wird im Brandfalle nicht nur eine schnelle Wärmeleitung zu diesem Brandschutzwerkstoffstreifen ermöglicht, sondern zugleich wird die durch den C-Mittelsteg des Metallprofils strömende Wärme dadurch reduziert, daß ein Teil dieser Wärme für die Reaktion des Streifens abgezogen wird. Auf diese Weise wirken die in dieser Ausführung getroffenen Maßnahmen in der Herabsetzung des Wärmeüberganges zusammen.

In weiterhin bevorzugter Ausführung und im Interesse einer besonders einfachen Herstellung bei hoher Formstabilität sind die Rahmenprofile mit Auswölbungen, zwischen denen die unter Wärme aufschäumenden Brandschutzstreifen positioniert sind, und Falzausbildungen ausgeformt. Die Rahmenbauweise im Flügelbereich eignet sich besonders für die Aufnahme einer Feuerschutzscheibe in Füllungsbereich.

Die Montage des Feuerschutzabschlusses wird dadurch weiter vereinfacht und somit kostengünstig ausgeführt, ohne daß auf die vorteilhaften Merkmale des Feuerschutzabschlusses hinsichtlich seiner Stabilität verzichtet werden muß, daß zumindest die Schenkelabschnitte des Flügelrahmens eine im Querschnitt hakenförmig ausgebildete Rastvorrichtung haben, die mit korrespondierenden Hakenelementen ausgebildete Leisten einklipsbar sind, wobei die Leisten mit ihrem den Hakenelementen gegenüberliegenden Enden an einer Glasscheibe anliegen.

Ein nach dieser Lehre ausgebildeter Feuerschutzabschluß hat insbesondere den Vorteil, daß die Glasscheibe in einfacher Weise zwischen zwei Leisten gehalten wird, welche am Flügelrahmen oder dergleichen einklipsbar sind, so daß die Befestigung der Glasscheibe am Flügelrahmen oder dergleichen ohne Schraubarbeit erfolgen kann. Hierzu weist der Flügelrahmen im Bereich seiner Schenkelabschnitte Rastvorrichtungen auf, die hakenförmig ausgebildet sind und in die korrespondierende Hakenelemente, welche an einem Ende der Leiste angeordnet sind, eingeklipst werden, derart, daß zwischen den Rastvorrichtungen und den Hakenelementen eine Spannung entsteht, die eine kraftschlüssige und/oder formschlüssige Befestigung der Hakenelemente in den Rastvorrichtungen erzielt wird. Mit den gegenüberliegenden Enden liegen die Hakenelemente an der Glasscheibe an, wobei vorzugsweise zwischen den Hakenelementen und der Glasscheibe eine Pufferdichtung angeordnet ist. Die Hakenelemente wirken hierbei zangenförmig auf die Glasscheibe, so daß die Glasscheibe zwischen den Hakenelementen eingespannt ist.

Nach einer vorteilhaften Weiterbildung der Erfindung ist vorgesehen, daß die Rastvorrichtung einstückig mit dem Flügelrahmen ausgebildet ist. Hierdurch wird insbesondere der Vorteil erzielt, daß Rastvorrichtung und Flügelrahmen in einem Arbeitsverfahren hergestellt werden können. Ferner wird eine ausgezeichnete Stabilität der Verbindung zwischen Flügelrahmen und Rastvorrichtung erzielt.

Nach einem weiteren Merkmal der Erfindung ist vorgesehen, daß die Rastvorrichtung als über die gesamte Länge des Flügelrahmens verlaufende Leiste ausgebildet ist. Diese Ausgestaltung hat insbesondere den Vorteil, daß die Befestigung der Leisten in den Schenkelabschnitten des Flügelrahmens über eine sehr große Fläche erfolgt, wodurch nur geringe Flächendrücke erzeugt werden, die unter Umständen zu Verformungen führen könnten. Darüberhinaus wird eine gleichmäßige Belastung der Schenkelabschnitte durch die eingeklipsten Rastvorrichtungen erzielt.

Es ist ferner vorgesehen, daß die Schenkelabschnitte des Zargenrahmens eine im Querschnitt des Metallprofils hakenförmig ausgebildete Rastvorrichtung haben. In diese Rastvorrichtungen, welche am Zargenrahmen befestigt sind, können ebenfalls Hakenelemente eingeklipst werden, die beispielsweise Bestandteil eines Ankers oder dergleichen sind, so daß bei einem derart ausgebildeten Feuerschutzabschluß auch die Montage etwaiger Verbindungselemente zwischen dem Zargenrahmen und dem Mauerwerk des Gebäudes in einfacher Weise ohne Schraubvorgänge befestigt werden können.

Das Hakenelement ist gemäß einem weiteren Merkmal der Erfindung in vorteilhafter Weise im wesentlichen S-förmig ausgebildet und liegt zumindest teilweise am Schenkelabschnitt einerseits und in der Rastvorrichtung andererseits an und ist mit diesen Elementen verklemmbar. Bei dieser Ausgestaltung hat es sich insbesondere als vorteilhaft erwiesen, daß eine feste Verbindung zwischen dem Hakenelement und dem Schenkelabschnitt des Flügelrahmens bzw. des Zargenrahmens erzielbar ist, welche insbesondere dann notwendig ist, wenn im Bereich des Zargenrahmens ein Ankerelement befestigt werden soll, mit welchem der Zargenrahmen im Mauerwerk verankert ist. Es ist aber auch eine derart feste Verbindung zwischen dem Hakenelement und dem Flügelrahmen von Vorteil, insbesondere dann, wenn großflächige Glasscheiben oder Glasscheiben mit großer Materialstärke im Flügelrahmen gehalten werden. Hierbei hat es sich als vorteilhaft erwiesen, wenn das Hakenelement zusätzlich an dem Steg anliegt, der die Rastvorrichtung mit dem Schenkelabschnitt verbindet, um eine ausreichende Abstützung des Hakenelementes im Bereich des Flügelrahmens bzw. des Zargenrahmens zu erzielen.

Ein einfaches Einklipsen der Leiste in den Schenkelabschnitt des Flügelrahmens bzw. des Zargenrahmens wird in vorteilhafter Weise dadurch erzielt, daß die Leiste aus einem federelastischen Material, vorzugsweise aus Federstahl besteht. Selbstverständlich sind auch andere Materialien möglich, die die brandtechnischen und befestigungstechnischen Voraussetzungen ähnlich wie Federstahl erfüllen.

Schließlich ist es nach einem weiteren Merkmal der Erfindung vorgesehen, daß die Leisten im Flügelrahmen an der Glasscheibe umlaufend angeordnet sind, wobei die Leisten im Bereich des Stoßes zweier rechtwinklig aufeinanderstoßenden Metallprofile auf Gehrung geschnitten sind. Der Vorteil dieser Ausgestaltung ist insbesondere darin zu sehen, daß durch die umlaufenden Leisten ein gleichmäßiger Druck auf die im Flügelrahmen gehaltene Glasscheibe übertragen wird und daß zwischen den aufeinanderstoßenden Enden der Leisten ein Gehrungsschnitt angeordnet werden kann, welcher eine saubere Einpassung der Leisten im Flügelrahmen ermöglicht.

Weitere Vorteile und Merkmale der Erfindung ergeben sich aus der nachfolgenden Beschreibung der zugehörigen Zeichnung, in welcher ein bevorzugtes Ausführungsbeispiel der Erfindung dargestellt ist. In der Zeichnung zeigen:
- Figur 1: einen Teilquerschnitt durch eine Feuerschutztür oder ein Feuerschutzfenster;
- Figur 2: eine geschnitten dargestellte Draufsicht auf eine zweite Ausführungsform eines Feuerschutzfensters;
- Figur 3: eine vergrößert dargestellte Teildraufsicht auf eine Verbindung zwischen einem Flügelrahmen und einer Glasscheibe des Feuerschutzfensters gemäß Figur 2;
- Figur 4: eine Draufsicht auf ein Feuerschutzfenster mit einem an einem Zargenrahmen angeordneten Anker und
- Figur 5: eine Draufsicht auf das Feuerschutzfenster gemäß Figur 2 mit einem im Bereich des Zargenrahmens zusätzlich angeordneten Anschlußprofil.

Das in Figur 1 dargestellte Ausführungsbeispiel zeigt einen Teilquerschnitt durch eine Feuerschutztür oder ein Feuerschutzfenster 2 beschränkt auf einen Holm des Zargenrahmens 1 und einen Holm des Flügelrahmens 3 mit anschließendem Abschnitt einer Feuerschutzglasscheibe 4 im geschlossenen Zustand der Tür bzw. des Fensters.

Die Rahmen 1 und 3 der Zarge und des Flügels weisen identische Rahmenprofile auf, die jeweils aus einem generell C-förmigen Metallprofil 5 und in dessen Profilinnenraum 6 eingesetzter Brandschutzmaterial-Platte bestehen.

Das Metallprofil 5, das hier als generell C-förmig bezeichnet wird, weil es an einer senkrecht zur Rahmenebene verlaufenden Rahmenseite in Längsrichtung durchgehend geöffnet ausgebildet ist, umschreibt einen rechteckigen Raum, wie dies aus der Zeichnung ersichtlich ist, und schließt damit den Profilinnenraum 6 ein. Das Metallprofil 5 - aus Stahlblech gebogen, aus Leichtmetall stranggezogen oder dergleichen - umfaßt einen Mittelbereich, der stirnseitig dem jeweils in Schließlage des Abschlusses benachbarten Metallprofil 5 des funktionell zugeordneten anderen Teils, Flügel oder Zarge, unter Bildung eines Spaltraumes 13 gegenüberliegt und hier als C-Mittelsteg 8 bezeichnet ist. An diesen generell senkrecht zur Rahmenebene verlaufenden C-Mittelsteg 8 schließen sich etwa rechtwinklig die beiden Schenkeln 9 an, die dem C-Mittelsteg 8 abgewandt in aufeinander zu gerichtet abgebogene Schenkelabschnitte 10 übergehen, deren Endbereiche 11 noch einmal rechtwinklig abgebogen sind und auf den C-Mittelsteg 8 gerichtet im Profilinnenraum 6 auslaufend enden.

Die Endbereiche 11 verlaufen insoweit parallel zueinander und bilden zwischen sich einen Einführkanal für eine Brandschutzmaterial-Platte 7, die von der dem C-Mittelsteg 8 abgewandten Profilseite her in den Einführkanal eingeschoben wird, bis sie mit ihrer in Einführrichtung nach vorn weisenden Stirnlängsseite in Anlage an die Innenseite 12 des C-Mittelsteges 8 gerät. Zugleich wird mit dem Einführen der Brandschutzmaterial-Platte 7 in den Einführkanal eine innige Anlage der Platte 7 an den dieser zugewandten Flächen der Endbereiche 11 der Schenkel 9 bzw. deren Schenkelabschnitte 10 erreicht.

Dabei kann das Metallprofil 5 so geformt sein, daß bei Einführen der Platte 7 zwischen die Endbereiche 11 eine gewisse elastische Spreizung erfolgt, so daß die Endbereiche 11 unter einer entsprechenden Vorspannung an den Breitflächen der Platte 7 anliegen. In ähnlicher Weise kann die Anlage der Platte 7 an dem C-Mittelsteg 8 des Metallprofiles 5 unter Druckbelastung dadurch erfolgen, daß die Platte 7 nach ihrer Einführung durch Klammern 25 oder dergleichen Arretierelemente auf dem C-Mittelsteg 8 zu federelastisch beaufschlagt ist. Eine solche Klammer 25 oder dergleichen kann unterschiedliche Ausbildungen aufweisen, aus wärmeisolierendem Kunststoff gefertigt auf das Metallprofil 5 aufgeklippt sein, durch Punktschweißen angeheftete Metallelemente fassen und dergleichen mehr; insoweit ist der in der Zeichnung wiedergegebene federelastische Riegel nur als Funktionsbeispiel zu werten.

Das Brandschutzmaterial reagiert bei Erwärmung endotherm, es beruht beispielsweise auf der Basis von Kalziumsylikat. Solche Brandschutzmaterialien enthalten insbesondere kristallines Wasser, das bei Wärmezufuhr erhitzt wird und verdampft, wofür bekanntlich eine verhältnismäßig große Wärmemenge erforderlich ist. Durch die innige, bevorzugt unter Druck gehaltene Anlage der verschiedenen Bereiche - 8,11 - des Metall profiles 5 an der Brandschutzmaterial-Platte 7 wird eine entsprechend gute Wärmeeinleitung in diese sichergestellt, so daß im Metallprofil 5 im Brandfalle Wärme entzogen wird, was hier vor allem auch im C-Mittelsteg 8 für den Wärmeübergang von der befeuerten Seite zur anderen Seite des Feuerschutzabschlusses hin von besonderer Bedeutung ist.

Jeweils an der Außenseite 14 des C-Mittelsteges 8 der Metallprofile 5 ist ein in Rahmenholmlängsrichtung verlaufender Streifen aus einem unter Wärmeeinwirkung aufschäumenden Brandschutzwerkstoff 15 angeordnet, der im Brandfalle durch die den C-Mittelsteg 8 des Metallprofiles 5 durchströmende Wärme aufgeheitzt wird, so daß sich die der jeweiligen Brandseite abgewandte Seite des Rahmens entsprechend weniger bzw. langsamer erhitzt. Der Brandschutzwerkstoff verschließt im Zuge seiner Aufschäumung den Spaltraum 13 zwischen Zargenrahmen 1 und Flügelrahmen 3, wodurch der Übertritt heißer Gase und damit des Feuers verhindert wird.

Die Streifen aus Brandschutzwerkstoff 15 sind jeweils zwischen zwei in den Spaltraum 13 vorragenden Profilauswölbungen 16 und 17 angeordnet, die seitlich im Bereich des C-Mittelsteges 8 des Metallprofiles 5 ausgeformt sind. Die eine Profilauswölbung 17 geht außenseitig in eine Falzabstufung 18 über, die in den Profilinnenraum 6 hineinragend ausgebildet ist, und die Profilauswölbung 16 mündet außenseitig in eine zum Spaltraum 13 hin geöffnete Nut 20, die in einen vom Profilinnenraum 6 her seitlich in Flucht zu dem zugehörigen Schenkel 9 vorstehenden Anschlagfalz 19 übergeht, wie dies die Figur zeigt, und zwar alle Ausbildungen einstückig am jeweils zugehörigen Metallprofil ausgeformt. In die Nut 20 ist eine Lippendichtung 21 eingesetzt, die aus "selbstverlöschendem", d.h. zwar bei Brandbeaufschlagung brennendem aber bei abnehmender Wärmezufuhr von außen nicht weiter brennendem, Werkstoff besteht und an der Falzabstufung des jeweiligen über den Spaltraum 13 benachbarten Rahmenholms im Schließzustand anschlägt.

Die im vorliegenden Beispiel von dem Flügelrahmen 3 umfaßte Feuerschutzglasscheibe 4 ist über zwischengelegte Pufferdichtungen 22 mittels beidrandseitig angeordneten Leisten 23 - U-förmige Metallprofile - gehalten, die auf die Köpfe von Klippschrauben 24 aufgeklippt sind, welche in die Schenkelabschnitte 10 der jeweils angrenzenden Metallprofile 5 eingeschraubt sind.

Das in der Figur 2 dargestellte zweite Ausführungsbeispiel eines Feuerschutzfensters 2 besteht aus einem Zargenrahmen 1 und einem Flügelrahmen 3, in dem eine Glasscheibe 4 eingesetzt ist. Die Glasscheibe 4 ist als Feuerschutzglasscheibe ausgebildet.

Der Zargenrahmen 1 und der Flügelrahmen 3 entsprechen im wesentlichen dem Feuerschutzfenster 2 bzw. der Feuerschutztürtür gemäß Figur 1. An den generell senkrecht zur Rahmenebene verlaufenden C-Mittelsteg 8 schließen sich etwa rechtwinklig die beiden Schenkel 9 an, die den C-Mittelsteg 8 abgewandt in aufeinander zu gerichtet abgebogene Schenkelabschnitte 10 übergehen, deren Endbereiche nochmals abgebogen sind und eine hakenförmig ausgebildete Rastvorrichtung 11' bilden, bevor die Schenkelabschnitte auf den C-Mittelsteg 8 gerichtet, im Profilinnenraum 6 auslaufend enden.

Die Rastvorrichtungen 11' werden nachfolgend noch anhand der Figur 3 näher beschrieben werden, in der eine vergrößerte Ansicht des Überganges zwischen dem Flügelrahmen 3 und der Glasscheibe 4 dargestellt ist.

Es ist zu erkennen, daß der Schenkelabschnitt 10 des Metallprofiles 9 an seinem der Brandschutzmaterialplatte 7 zugewandten Ende zweimal derart abgebogen ist, daß er eine im wesentlichen U-förmig ausgebildete Rastvorrichtung 11' bildet, wobei der freie Schenkel der U-förmig ausgebildeten Rastvorrichtung 11' unter einem Winkel kleiner 90° zum Verbindungssteg zwischen den beiden Schenkeln verläuft, so daß die Rastvorrichtung 11' hakenförmig ausgebildet ist. Am Ende des freien Schenkels der Rastvorrichtung 11' ist das Metallprofil 5 weiterhin derart abgebogen, daß es parallel zum freien Schenkel und zum Verbindungssteg der Rastvorrichtung 11' verläuft und auf den C-Mittelsteg 8 im Profilinnenraum 6 auslaufend endet.

In die Rastvorrichtung 11' greift eine Leiste 23, die ebenfalls im Querschnitt im wesentlichen U-förmig ausgebildet ist und einen Verbindungssteg 23' hat. An den Enden des Verbindungssteges 23' schließen sich zwei Schenkel 24' und 25'an, die im wesentlichen unter einem rechten Winkel an dem Verbindungssteg 23' einstückig ausgebildet sind. Der Steg oder Schenkel 25', welcher bei eingesetzter Leiste 23 in die Rastvorrichtung 11' eingreift ist im wesentlichen S-förmig ausgebildet und liegt in drei Punkten an der Rastvorrichtung 11' bzw. dem Schenkelabschnitt 10 an, welche in der Figur 3 durch die Bezugsziffern I, II und III dargestellt sind. Es ist erkennbar, daß der S-förmig ausgebildete Schenkel 25' der Leiste 23 zum einen mit seinem freien Schenkel auf dem Verbindungssteg der beiden Schenkel der Rastvorrichtung 11' (Kreis I) und zum anderen mit seiner dem freien Ende nächstliegenden Biegung am freien Schenkel der Rastvorrichtung 11' (Kreis II) aufliegt. Ferner stützt sich der S-förmig ausgebildete Schenkel der Leiste 23 mit seinem unter einem rechten Winkel zum Verbindungssteg 23' verlaufenden Abschnitt am Schenkelabschnitt 10 ab. Hierbei steht der Schenkel 25' derart unter Spannung, daß er nicht nur formschlüssig, sondern auch kraftschlüssig in der Rastvorrichtung 11' gehalten ist und eine Kraft über den Schenkel oder Steg 24' in Richtung der Flächennormalen der Glasscheibe 4 ausübt. Der Schenkel 24'ist hierzu im wesentlichen unter einem rechten Winkel zum Verbindungssteg 23' der Leiste 23 angeordnet und stützt sich mit seinem freien Ende auf einer Dichtung 22 ab, mit der die Glasscheibe 4 im Flügelrahmen zwischen den beiden diese Glasscheibe 4 flankierenden Leisten 23 gehalten ist. Zur besseren Arretierung der Dichtung 22 weist der Schenkel 24' an seinem auf der Dichtung 22 aufliegenden Ende eine im Querschnitt im wesentlichen V-förmig ausgebildete Halterung 26 auf, die sich einstückig an den Schenkel 24' der Leiste 23 anschließt.

Die Figuren 4 und 5 zeigen alternative Möglichkeiten insoweit, daß nicht nur der Flügelrahmen 3 sondern auch der Zargenrahmen 1 Rastvorrichtungen 11' im Bereich der Schenkelabschnitte 10 aufweist, welche von korrespondierenden Hakenelementen hintergriffen werden. In der Figur 4 ist ein Anker 27 dargestellt, der an seinem einen Ende eine im Querschnitt im wesentlichen C-förmig ausgebildete Halterung 28 hat, welche mit ihren freien Enden in die Rastvorrichtung 11' derart eingreift, daß der freie Schenkel der Rastvorrichtung 11' durch die Halterung 28 gespannt wird. Wie aus Figur 4 zu erkennen ist, ist der Anker 27 mit seinem zweiten Ende mittels einer angedeuteten Schraube 29 mit einem Mauerwerk 30 eines nicht näher dargestellten Bauwerkes verbunden.

In gleicher Weise ist in Figur 5 einseitig in eine Rastvorrichtung 11' des Zargenrahmens 1 ein Anschlußprofil 31 eingeklipst, welches ebenfalls mit dem Mauerwerk 30 eines nicht näher dargestellten Bauwerkes verbunden ist. Hierbei ist zu erkennen, daß das Anschlußprofil 31 ebenfalls einen Schenkel aufweist, der S-förmig ausgebildet ist und in gleicher Weise in die Rastvorrichtung 11' eingeklipst ist, wie es in Figur 3 bezüglich der Leiste 23 dargestellt und beschrieben ist.

Es sind darüberhinaus weitere Möglichkeiten denkbar, die eine Befestigung eines Elementes in einfacher Weise an einem Flügelrahmen 3 oder einem Zargenrahmen 1 mit den voranstehend beschriebenen Rastvorrichtungen 11' ohne zusätzliche Schraubarbeiten oder dergleichen ermöglichen.

## Patentansprüche

1. Feuerschutzabschluß im Gebäudebereich, insbesondere Feuerschutz-Tür oder -Fenster (2), mit einem im Flügel- und/oder Zargenbereich vorgesehenen Rahmen (1, 3) aus einem Metallprofil (5), insbesondere Stahlblechprofil, in dessen Profilinnenraum (6) sich ein bei Erwärmung endotherm reagierendes Brandschutzmaterial (7) befindet,
**dadurch gekennzeichnet,**
daß das Metallprofil (5) einstückig als Schale und im Querschnitt generell C-förmig mit aufeinander zu gerichteten Schenkelabschnitten (10) ausgebildet ist, deren Endbereiche (11) etwa in Parallellage zueinander in den Profilinnenraum (6) auf die Innenseite (12) des C-Mittelsteges (8) gerichtet abgebogen sind, der den Spaltraum (13) zwischen Zarge (1) und Flügel (3) begrenzt, zwischen welche Endbereiche (11) an diesen anliegend eine Platte aus Brandschutzmaterial (7) eingesetzt ist, die mit ihrer einen Längsstirnseite an dem C-Mittelsteg (8) anliegt.

2. Feuerschutzabschluß nach Anspruch 1,
**dadurch gekennzeichnet,**
daß an der dem Spaltraum (13) zwischen Flügel (3) und Zarge (1) zugewandten Außenseite (14) des C-Mittelsteges (8) ein unter Wärmeeinwirkung im Brandfalle aufschäumender Brandschutzwerkstoff (15), insbesondere in streifenförmiger Ausbildung, angeordnet ist.

3. Feuerschutzabschluß nach Anspruch 1 oder 2,
**dadurch gekennzeichnet,**
daß der C-Mittelsteg (8) jeweils in Richtung der beiden anschließenden Schenkel (9) des Metallprofiles (5) gesehen zwei in den Spaltraum (13) zwischen Flügel (3) und Zarge (1) vorspringende Profilauswölbungen (16, 17) aufweist.

4. Feuerschutzabschluß nach den Ansprüchen 2 und 3,
**dadurch gekennzeichnet,**
daß zwischen den beiden Profilauswölbungen (16, 17) der Brandschutzwerkstoff (15) aufgenommen ist.

5. Feuerschutzabschluß nach Anspruch 3 oder 4,
**dadurch gekennzeichnet,**
daß eine (17) der Profilauswölbungen (16, 17) in eine seitlich in den Profilinnenraum (6) vorgewölbte Falzabstufung (18) mündet, während deren andere (16) in einen von dem Profilinnenraum gesehen seitlich vorspringenden Anschlagfalz (19) über geht.

6. Feuerschutzabschluß nach Anspruch 5,
**dadurch gekennzeichnet,**
daß zwischen der anderen Profilauswölbung (16) und dem Anschlagfalz (19) eine zum Spaltraum (13) geöffnete Nut (20) ausgebildet ist, in welche eine Anschlagdichtung (21), beispielsweise Lippendichtung, insbesondere aus sogenannt selbstverlöschendem Werkstoff, einsetzbar ist.

7. Feuerschutzabschluß nach einem der Ansprüche 1 bis 6,
**dadurch gekennzeichnet,**
daß der Rahmen (3) als Flügelrahmen eine Brandschutz-Glasscheibe (4) einfaßt, die durch beidseits ihrer Ränder über Pufferdichtungen (22) angreifende Leisten (23) gehalten ist, welche an den dem Spaltraum (13) abgewandten Stirnseiten (10) des Flügel-Metallprofils (5) gehalten sind, vorzugsweise durch Aufklippen auf Köpfe von Schrauben (24), die in die Schenkelabschnitte (10) der den Flügelrahmen bildenden Metallprofile (5) eingeschraubt sind.

8. Feuerschutzabschluß nach einem der Ansprüche 1 bis 7,
**dadurch gekennzeichnet,**
daß die Platte aus Brandschutzmaterial (7) in ihrer von der dem C-Mittelsteg (8) des Metallprofils (5) abgewandten Seite her zwischen dessen Endbereiche (11) bis zur Anlage an die Innenfläche des C-Mittelstegs (8) durch Einschieben eingenommenen Einsetzlage mit Hilfe von Arretierelementen (25) gehalten ist.

9. Feuerschutzabschluß nach einem der Ansprüche 1 bis 8,
**dadurch gekennzeichnet,**
daß die Endbereiche (11) der Schenkel (9) des Metallprofiles (5) unter formbedingter Vorspannung an der Platte aus Brandschutzmaterial (7) anliegen.

10. Feuerschutzabschluß nach einem der Ansprüche 1 bis 8,
**dadurch gekennzeichnet,**
daß die Platte aus Brandschutzmaterial (7) im eingesetzten Zustand unter Druck in Anlage an dem C-Mittelsteg (8) des Metallprofils (5) gehalten ist, insbesondere durch klammerartige Arretierelemente (25), die an der dem C-Mittelsteg (8) abgewandten Längsstirnseite der Platte (7) angreifen.

11. Feuerschutzabschluß nach Anspruch 1,
**dadurch gekennzeichnet,**
daß zumindest die Schenkelabschnitte (10) des Flügelrahmens (3) eine im Querschnitt hakenförmige ausgebildete Rastvorrichtung (11') haben, in die mit korrespondierenden Hakenelementen ausgebildete Leisten (23) einklipsbar oder dergleichen sind, wobei die Leisten (23) mit ihren den Hakenelementen gegenüberliegenden Enden an einer Glasscheibe (4) anliegen.

12. Feuerschutzabschluß nach Anspruch 11,
**dadurch gekennzeichnet,**
daß die Rastvorrichtung (11') einstückig mit dem Flügelrahmen (3) ausgebildet ist.

13. Feuerschutzabschluß nach Anspruch 11,
**dadurch gekennzeichnet,**
daß die Rastvorrichtung (11') als über annähernd die gesamte Länge des Flügelrahmens (3) verlaufende Leiste ausgebildet ist.

14. Feuerschutzabschluß nach Anspruch 11,
**dadurch gekennzeichnet,**
daß die Schenkelabschnitte (10) des Zargenrahmens (2) eine im Querschnitt hakenförmig ausgebildete Rastvorrichtung (11') haben.

15. Feuerschutzabschluß nach Anspruch 11,
**dadurch gekennzeichnet,**
daß das Hakenelement im wesentlichen S-förmig ausgebildet ist und zumindest teilweise am Schenkelabschnitt (10) einerseits und in der Rastvorrichtung (11') andererseits anliegt und mit diesen Elementen verklemmbar ist.

16. Feuerschutzabschluß nach Anspruch 15,
**dadurch gekennzeichnet,**
daß das Hakenelement zusätzlich an dem Steg anliegt, der die Rastvorrichtung (11') mit dem Schenkelabschnitt (10) verbindet.

17. Feuerschutzabschluß nach Anspruch 11,
**dadurch gekennzeichnet,**
daß die Leiste (23) aus einem federelastischen Material, vorzugsweise aus Federstahl besteht.

18. Feuerschutzabschluß nach Anspruch 14,
**dadurch gekennzeichnet,**
daß in die Rastvorrichtung (11') des Zargenrahmens (1) korrespondierende Anker (27), Zusatzprofile (31) oder sonstige Anschlußelemente einklipsbar sind.

19. Feuerschutzabschluß nach Anspruch 11,
**dadurch gekennzeichnet,**
daß die Leisten (23) im Flügelrahmen (3) an der Glasscheibe (4) umlaufend angeordnet sind, wobei die Leisten (23) im Bereich des Stoßes zweier rechtwinklig aufeinanderstoßender Metallprofile (5) auf Gehrung geschnitten sind.

## Claims

1. A fire-protection barrier in a building, especially a fire-protection door or window (2), with a frame (1, 3) in the panel and/or surround area, comprising a metal profile (5), especially a steel plate profile, a fire-protection material (7) which reacts endothermically on heating being disposed in the profile interior (6), characterised in that the metal profile (5) is designed in one piece as a shell and is generally C-shaped with facing limb sections (10), the end sections (11) of which are bent approximately parallel to each other into the profile interior (6) towards the interior side (12) of the central web of the C (8) which borders the gap area (13) between the surround (1) and the panel (3), between which end areas (11) a plate of fire protection material (7) is placed, resting against these, which lies with its one longitudinal face side on the central web of the C (8).

2. A fire protection barrier according to claim 1, characterised in that a fire protection material (15) which foams up under the influence of heat, and which especially is formed in strips, is disposed on the exterior side (14) of the central web of the C (8) which faces the gap area (13) between the panel (3) and the frame (1).

3. A fire protection barrier according to claim 1 or 2, characterised in that the central web of the C (8) has two profile bulges (16, 17) projecting into the gap area (13) between the panel (3) and the surround (1), viewed in the direction of the two connecting limbs (9) of the metal profile (5).

4. A fire protection barrier according to claims 2 and 3, characterised in that the fire protection material is included between the two profile bulges (16, 17).

5. A fire protection barrier according to claims 3 or 4, characterised in that one (17) of the profile bulges (16, 17) joins into a layered fold (18) which is pre-bulged laterally into the profile interior (6), whilst the other (16) goes over into a laterally-projecting detent fold (19), viewed from the profile interior.

6. A fire protection barrier according to claim 5, characterised in that a groove (20), opened to the gap area (13), is formed between the other profile bulge (16) and the detent fold (19), in which a detent seal (21), for example a lip seal, especially made from a so-called self-extinguishing material, can be placed.

7. A fire protection barrier according to one of claims 1 to 6, characterised in that as a panel frame, the frame (3) includes a fire protection window pane (4) which is held by strips (23) which grip on both sides of its edge via buffer seals (22), these strips being held on the face sides of the panel metal profile (5) which face away from the gap area (13), preferably by clipping on the heads of screws (24) which are screwed into the limb sections (10) of the metal profiles (5) which form the panel frame.

8. A fire protection barrier according to one of claims 1 to 7, characterised in that the plate of fire protection material (7) is held, with the help of holding elements (25), in its position of installation which it has attained by being pushed in from the side remote from the central web of the C (8) of the metal profile (5) between the end areas (11) thereof until it abuts on the interior surface of the central web of the C (8).

9. A fire protection barrier according to one of claims 1 to 8, characterised in that the end areas (11) of the limbs (9) of the metal profile (5) abut against the plate of fire protection material (7), being shape-conditionally pre-tensioned.

10. A fire protection barrier according to one of claims 1 to 8, characterised in that the plate of fire protection material (7) is held resting against the central web of the C (8) of the metal profile (5) under pressure in its inserted state, especially by means of bracket-like holding elements (25) which act upon the longitudinal face side of the plate (7) which faces away from the central web of the C (8).

11. A fire protection barrier according to claim 1, characterised in that at least the limb sections (10) of the panel frame (3) have a click-stop arrangement (11') which is hook-shaped in design, into which bars (23) equipped with corresponding hook elements can be clipped, or similar, wherein the end of the bars opposite the hook elements (23) abut against a window pane (4).

12. A fire protection barrier according to claim 11, characterised in that the click-stop arrangement (11') is formed as one piece with the panel frame (3).

13. A fire protection barrier according to claim 11, characterised in that the click-stop apparatus (11') is designed as a bar running over almost the entire length of the panel frame (3).

14. A fire protection barrier according to claim 11, characterised in that the limb sections (10) of the surround frame (2) have a click-stop apparatus (11') which is hook-shaped in cross-section.

15. A fire protection barrier according to claim 11, characterised in that the hook element is substantially S-shaped and abuts at least partially on the limb section (10) on the one side and in the click-stop apparatus (11') on the other side, being lockable to these elements.

16. A fire protection barrier according to claim 15, characterised in that the hook element additionally abuts on the web which connects the click-stop apparatus (11') to the limb section (10).

17. A fire protection barrier according to claim 11, characterised in that the bar (23) comprises an elastic material, preferably spring steel.

18. A fire protection barrier according to claim 14, characterised in that corresponding anchors (27), additional profiles (31) or other connecting elements can be clipped into the click-stop device (11') of the surround frame (1).

19. A fire protection barrier according to claim 11, characterised in that the bars (23) in the panel frame (3) are arranged circumferentially on the window pane (4), wherein the bars (23) are mitre cut in the joining area of two metal profiles (5) which meet at right-angles.

## Revendications

1. Fermeture coupe-feu utilisée dans le bâtiment, en particulier porte ou fenêtre coupe-feu (2), comportant un cadre (1, 3) de battant et/ou de dormant fait d'un profilé métallique (5) en particulier un profilé en acier dans le volume interne (6), duquel se trouve un matériau coupe-feu (7),
caractérisée en ce que
le profilé métallique (5), d'une seule pièce, forme une coquille à section ayant la forme générale d'un C, comportant des parties d'aile (10) dirigées l'une vers l'autre et dont les extrémités (11) sont repliées de manière à être sensiblement parallèles et pénétrer dans le volume interne (6) du profilé en direction de la face interne (12) de la barrette centrale (8) du C qui délimite l'espace interstitiel (13) séparant le dormant (1) et le battant (3), tandis qu'entre ces extrémités (11) est insérée avec contact une plaque d'un matériau pare-feu (7), dont la face frontale longitudinale est en appui sur la barrette centrale (8) du C.

2. Fermeture coupe-feu selon la revendication 1,
caractérisée en ce que
le long de la face externe (14) de la barrette centrale (8) du C bordant l'espace interstitiel (13) séparant le battant (3) du dormant (1) est placé, de préférence sous forme de bande, un matériau coupe-feu se transformant en mousse sous l'action de la chaleur, dans le cas d'un incendie.

3. Fermeture coupe-feu selon la revendication 1 ou 2,
caractérisée en ce que
la barrette centrale (8) du C, observée selon la direction des deux ailes (9) qui lui sont raccordées dans le profilé métallique (5), comporte deux nervures (16, 17) faisant saillie entre la battant (3) et le dormant (1).

4. Fermeture coupe-feu selon les revendications 2 et 3,
caractérisée en ce que
le matériau coupe-feu (15) est logé entre les deux saillies (16, 17) du profilé.

5. Fermeture coupe-feu selon la revendication 3 ou 4,
caractérisée en ce qu'
une saillie (17) débouche dans un gradin plié (18) préformé latéralement sur le volume interne (6) du profilé, tandis que l'autre saillie (16) se prolonge par un pli de butée (19) qui, de l'intérieur du profilé, fait saillie sur le côté.

6. Fermeture coupe-feu selon la revendication 5,
caractérisée en ce qu'
entre la nervure (16) et le pli de butée (19) se trouve une rainure ouverte sur l'espace interstitiel (13) dans laquelle, peut être inséré un joint de butée (21), par exemple un joint à lèvre, fait en particulier d'un matériau dit autoextinguible.

7. Fermeture coupe-feu selon une des revendications 1 à 6,
caractérisée en ce que
le cadre (3), en tant que cadre de battant, entoure une vitre en verre pare-feu (4), maintenue à travers des joints-tampons (22) par deux baguettes (23) en prise le long de ses bords et qui sont maintenues elles-mêmes le long des faces frontales (10) du profilé métallique de battant (5) les plus éloignées de l'espace interstitiel (13), de préférence par clipsage sur des têtes de vis (24) vissées dans les parties (10) des ailes des profilés métalliques (5) formant le cadre de battant.

8. Fermeture coupe-feu selon une des revendications 1 à 7,
caractérisée en ce que
la plaque (7) de matériau coupe-feu, le long de son côté situé à l'opposé de la barrette centrale (8) du profilé métallique (5), entre les extrémités (11) de celle-ci et jusqu'à son appui sur la face interne de la barrette centrale (8) est maintenue par une couche insérée par coulissement, et avec l'assistance de moyens d'arrêt (25).

9. Fermeture coupe-feu selon une des revendications 1 à 8,
caractérisée en ce que
les extrémités (11) des branches (9) du profilé métallique (5) sont en appui sur la plaque de matériau coupe-feu (7), avec précontrainte de formes .

10. Fermeture coupe-feu selon une des revendications 1 à 8,
caractérisée en ce que
la plaque en matériau coupe-feu (7), à l'état monté, est maintenue sous pression en appui sur la barrette centrale (8) du profilé métallique (5), en particulier par des moyens d'arrêt (25) agissant sur la face frontale longitudinale de la plaque (7) éloignée de la barrette (8).

11. Fermeture coupe-feu selon la revendication 1,
caractérisée en ce qu'
au moins les parties d'aile (10) du cadre de battant (3) présentent un dispositif d'arrêt (11'), ayant en section la forme d'un crochet et sur lequel peuvent être clipsées des baguettes (23) ou organes analogues dotés d'éléments à crochet correspondants, ces baguettes étant en appui sur une vitre en verre (4) par leurs extrémités opposées aux éléments à crochet.

12. Fermeture coupe-feu selon la revendication 11,
caractérisée en ce que
le dispositif d'arrêt (11') est monobloc avec le cadre de battant (3).

13. Fermeture coupe-feu selon la revendication 11,
caractérisée en ce que
le dispositif d'arrêt (11') est constitué par une baguette s'étendant sur à peu près toute la longueur du cadre de battant (3).

14. Fermeture coupe-feu,
caractérisée en ce que
les parties d'aile (10) du cadre de dormant (1) présentent un dispositif d'arrêt (11') ayant en section la forme d'un crochet

15. Fermeture coupe-feu selon la revendication 14,
caractérisée en ce que
l'élément à crochet a essentiellement la forme d'un S, il est en contact au moins en partie avec la partie d'aile (10) d'une part et dans le dispositif d'arrêt (11') d'autre part, avec possibilité d'encliquetage.

16. Fermeture coupe-feu selon la revendication 15,
caractérisée en ce que
l'élément à crochet est de plus en contact avec la barrette qui relie le dispositif d'arrêt à la partie d'aile (10).

17. Fermeture coupe-feu selon la revendication 11,
caractérisée en ce que
la baguette (23) est faite d'un matériau élastique, de préférence de l'acier à ressort.

18. Fermeture coupe-feu selon la revendication 14,
caractérisée en ce que
dans le dispositif d'arrêt (11') du cadre de dormant (1), on peut clipser des éléments d'ancrage (27) correspondants, appartenant à des profilés auxiliaires (31) ou autres éléments de raccordement.

19. Fermeture coupe-feu selon la revendication 11,
caractérisée en ce que
les baguettes (23) sont montées dans le cadre de battant (3) et entourent la vitre en verre (4), les baguettes (23) étant coupées en onglet dans la zone où se rencontrent à angle droit deux profilés métalliques (5).
